# EUROPÄISCHE PATENTSCHRIFT

(11) **EP 2 989 037 B1**
(45) Veröffentlichungstag und Bekanntmachung des Hinweises auf die Patenterteilung: **04.09.2019**
(21) Anmeldenummer: 14719617.4
(22) Anmeldetag: 10.04.2014
(51) Int. Cl.: B65H 49/32, B65H 75/22

(54) **VORRICHTUNG ZUR AUFNAHME EINES ELASTOMERSTRANGS UND ZUR ZUFÜHRUNG DES ELASTOMERSTRANGS ZU EINER VERARBEITUNGSVORRICHTUNG**
DEVICE FOR RECEIVING AN ELASTOMER STRAND AND FOR FEEDING THE ELASTOMER STRAND TO A PROCESSING DEVICE
DISPOSITIF PERMETTANT DE RÉCEPTIONNER UN CORDON ÉLASTOMÈRE ET D'AMENER CE CORDON ÉLASTOMÈRE À UN DISPOSITIF DE TRAITEMENT

(30) Priorität: 22.04.2013 DE 102013104049
(43) Veröffentlichungstag der Anmeldung: 02.03.2016
(73) Patentinhaber: CQLT SaarGummi Technologies S.à.r.l., 5544 Remich (LU)
(72) Erfinder: KAST, Christian, 66683 Merzig-Brotdorf (DE)
(74) Vertreter: Patentanwälte Bernhardt / Wolff Partnerschaft mbB
(86) Internationale Anmeldenummer: PCT/EP2014/000958
(87) Internationale Veröffentlichungsnummer: WO 2014/173499

(56) Entgegenhaltungen:
- EP-A2- 1 350 752
- DE-A1- 1 574 434
- DE-A1- 2 439 488
- DE-A1- 4 301 984
- DE-A1-102005 028 069
- DE-A1-102008 003 504
- DE-U1- 29 600 339
- US-A1- 2013 087 652
- US-B1- 6 279 763

## Beschreibung

Die Erfindung betrifft eine Vorrichtung zur Aufnahme eines zu einem Verarbeitungsort zu transportierenden Dichtungsstrangs aus Elastomermaterial und zur Zuführung des Dichtungsstrangs am Verarbeitungsort zu einer von dem Dichtungsstrang Teilstücke abtrennenden und verarbeitenden Vorrichtung, mit einer den Dichtungsstrang in Form einer Wicklung aufnehmenden Rolle, die einen Hohlzylinder als Rollenkern und scheibenförmige Endkappen aufweist, einem die Rolle mit der Wicklung aufnehmenden Transportbehälter und mit Einrichtungen zur Drehung der Rolle innerhalb des Transportbehälters unter Abwicklung des Dichtungsstrangs von der Rolle und Zuführung zu der Verarbeitungsvorrichtung. Eine solche Vorrichtung, deren Merkmale aus Fig. 11 hervorgehen, ist aus der DE 10 2005 028 069 A1 bekannt. Im Transportbehälter 1 dieser bekannten Vorrichtung wird durch den Hersteller jeweils ein auf die Rolle 2 aufgewickelter Elastomerstrang 37 an einen Fahrzeughersteller geliefert. Beim Fahrzeughersteller werden aus dem endlos zugeführten Elastomerstrang 37 durch eine Verarbeitungsvorrichtung 40 fortlaufend Dichtungen an Fahrzeugtüren 45 gebildet. Während des Transports zum Hersteller ist die Rolle 2 mit dem aufgewickelten Elastomerstrang 37 innerhalb des Transportbehälters 1 an einander gegenüberliegenden Seitenwänden des Transportbehälters 1 drehfest gelagert. Zur Auf- und Abwicklung des Elastomerstrangs auf die Rolle 2 und zur Zuführung des Elastomerstrangs zu der Verarbeitungsvorrichtung 40 greift an der Rolle 2 jeweils von außen eine Drehantriebs- und Drehlagerungsvorrichtung 41 an.

Weitere Vorrichtungen aus einem Transportbehälter und einer in dem Transportbehälter drehbar gelagerten Rolle gehen aus der DE 296 00 339 U1, der US 6,279,763 B1, der DE 10 2008 003 504 A1 und der US 2013/087652 A1 hervor. Nach Abwicklung eines Strangs von der Rolle lässt sich die Vorrichtung gemäß DE 296 00 339 U1 in ihrer Gesamtheit in ihrer Breite verkleinern, indem sie sich unter Verformung eines Kerns der Rolle zusammenschieben lässt. Gemäß US 6 279 763 B1 lassen sich Seitenwände des Transportbehälters in Richtung zum Behälterboden um 90° verschwenken, und so die Höhe des Transportbehälters verringern. Gemäß DE 10 2008 003 504 A1 ist ein Behälter im Wesentlichen aus Halbschalen gebildet, wobei an Stirnwänden des Behälters Endkappen einer Rolle drehbar gelagert sind und ein Zylinderstumpf von den Endkappen in den als Hohlzylinder ausgebildeten Rollenkern eingreift. Die Gehäuseteile sind ineinander verschachtelt und in dieser Form stapelbar. Die obengenannte US 2013/087652 A1 betrifft eine ähnliche Vorrichtung mit einem zweiteiligen Transportbehälter, der sich im aufgeklappten Zustand unter Ineinanderschachteln der Transportbehälter stapeln lässt.

Der Erfindung liegt die Aufgabe zugrunde, den Aufwand für den Transport der Vorrichtung zwischen Herstellungs- und Verarbeitungsort des Dichtungsstrangs aus Elastomermaterial zu vermindern.

Die diese Aufgabe lösende Vorrichtung nach der Erfindung ist dadurch gekennzeichnet, dass der für die Vorrichtung benötigte Transportraum nach Abwicklung des Dichtungsstrangs von der Rolle durch Zusammenlegen flächenhaft ausgedehnter Vorrichtungsteile in seiner Höhe verringerbar und die in ihrer Höhe verringerte Vorrichtung stapelbar ist, dass von den Endkappen ein in den Hohlzylinder eingreifender Zylinderstumpf vorsteht und die Endkappen formschlüssig und drehbar mit je einer von zwei einander gegenüberliegenden Seitenwänden des Behälters verbunden sind, dass die mit den Seitenwänden verbundenen Endkappen und die betreffenden Seitenwände gemeinsam auf den Behälterboden zusammenlegbar sind und dass sich der den Rollenkern bildende Hohlzylinder in eine flächenhafte Form überführen oder als Wegwerfteil entsorgen lässt.

Vorteilhaft wird für den Rücktransport der entleerten Vorrichtungen zum Hersteller des Elastomerstrangmaterials weniger Transportkapazität benötigt.

Es wäre möglich, zur Verringerung des benötigten Transportraums einen den Rollenkern der Rolle bildenden Hohlzylinder z.B. aus Pappe als Einwegteil herzustellen.

Der Hohlzylinder könnte zerlegbar aus sich entlang von Mantellinien des Hohlzylinders erstreckenden Strängen, wie Stäben, Drähten oder Seilen, gebildet sein. Vorzugsweise ist er aber durch eine in Umfangsrichtung des Hohlzylinders biegbare, an ihren Enden miteinander verbindbare flexible Bahn gebildet.

Die Rolle weist scheibenförmige Endkappen auf, von denen, insbesondere unter Formung des Hohlzylinders, je ein in den Hohlzylinder eingreifender Zylinderstumpf vorsteht.

Auf die Mantelflächen der Zylinderstümpfe lässt sich die flexible Bahn unter Spannung aufwickeln, sodass nach Verbindung der Bahnenden miteinander ein stabiler Hohlzylinder und damit stabiler Rollenkern gebildet ist.

Die flexible Bahn kann in der Art einer Jalousie aus gelenkig miteinander verbundenen Lamellen bestehen. Solche Lamellen lassen sich z.B. auf eine flexible Lage aus Textil- oder Kunststoffmaterial aufkleben oder können als steife Körper selbst Gelenkelemente an ihren Längsseiten aufweisen.

Zweckmäßig weist die flexible Bahn an ihren den Endkappen der Rolle zugewandten Rändern Vorsprünge für den Eingriff in eine Führung in der betreffenden Endkappe auf.

Insbesondere kann diese Führung durch eine über den Umfang der Mantelfläche des Zylinderstumpfes der Endkappe durchgehende Nut in der Mantelfläche gebildet sein. Die durchgehende Nut erlaubt eine beliebige Anordnung und Spannungsdehnung der flexiblen Bahn auf der Mantelfläche während der Bildung des Hohlzylinders.

Die Einrichtungen zur Drehung der Rolle weisen zweckmäßig Elemente zur drehfesten Ankopplung des Hohlzylinders an die Endkappen auf. Unabhängig vom Spannungszustand der flexiblen Bahn ist auf diese Weise gesichert, dass sich der durch den Hohlzylinder gebildete Rollenkern stets mit den Endkappen mitdreht, insbesondere mit einer von außen angetriebenen Endkappe.

Die Erfindung wird nachfolgend anhand von Ausführungsbeispielen und der beiliegenden, sich auf eines dieser Ausführungsbeispiele beziehenden Zeichnungen weiter erläutert. Es zeigen:
- Fig. 1: eine erfindungsgemäße Vorrichtung in perspektivischer Ansicht,
- Fig. 2: eine Teilansicht eines Schnitts durch einen Rollenkern einer in der Vorrichtung von Fig. 1 verwendeten, einen Elastomerstrang tragenden Rolle,
- Fig. 3: eine Teilansicht des Stirnendes des in der Vorrichtung von Fig. 1 verwendeten hohlzylindrischen Rollenkerns,
- Fig. 4 bis 6: Detailansichten der Vorrichtung von Fig. 1,
- Fig. 7 und 7a: die Vorrichtung von Fig. 1 in teilweise zusammengelegtem Zustand,
- Fig. 8: die Vorrichtung von Fig. 1 in vollständig zusammengelegtem Zustand,
- Fig. 9: einen Stapel von Vorrichtungen gemäß Fig. 1,
- Fig. 10: einen Stapel aus gemäß Fig. 8 zusammengelegten Vorrichtungen von Fig. 1, und
- Fig. 11: eine erfindungsgemäße Vorrichtung, die einer Verarbeitungsvorrichtung einen Elastomerstrang zuführt.

Eine Vorrichtung zur Aufnahme eines durch Extrusion hergestellten, in Fig. 11 gezeigten Elastomerstrangs 37 weist einen im Wesentlichen aus Vierkantrohrteilen gebildeten, gestellartigen Behälter 1 auf, in dem eine den Elastomerstrang 37 in Form einer Wicklung tragende Rolle 2 aufgenommen ist.

Die Rolle 2 umfasst einen als Hohlzylinder 3 ausgebildeten Rollenkern sowie Endkappen 4 und 5 an den Stirnenden des Hohlzylinders.

Die Rolle 2 ist an einander gegenüberliegenden Seitenwänden 6 und 7 des Behälters 1 gelagert, wobei jeweils ein von der Endkappe 4 bzw. 5 nach außen vorstehender, zum Hohlzylinder 3 koaxialer Hohlzylinderstumpf 8 bzw. 9 in eine Rahmenöffnung 10 bzw. 11 (Fig. 8) eingreift. In den Rahmenöffnungen 10,11 ist der Hohlzylinderstumpf 8 bzw. 9 und damit die Rolle 2 an ihren Enden vertikal geführt und formschlüssig gehalten, indem von den Hohlzylinderstümpfen 8,9 jeweils ein Ringvorsprung 42 bzw. 43 in eine Nut 44 (Fig. 7) in den Schenkeln der betreffenden Rahmenöffnung 10,11 eingreift.

Der Hohlzylinderstumpf 8 bzw. 9 steht von einer die Endkappe 4 bzw. 5 ferner bildenden Scheibe 12 bzw. 13 vor. Von der dem Hohlzylinderstumpf 8 bzw. 9 abgewandten Seite der Scheibe 12 bzw. 13 steht ein weiterer Hohlzylinderstumpf 14 bzw. 15 vor. Auf die jeweilige Mantelfläche 38 der Hohlzylinderstümpfe 14,15 sitzt der den Rollenkern bildende Hohlzylinder 3 auf, wie insbesondere die Figuren 4 bis 6 erkennen lassen.

Aus Fig. 2 und 3 geht hervor, dass die Wand des Hohlzylinders 3 aus Lamellen 16 besteht, die bei 17 gelenkig in der Art von Jalousielamellen miteinander verbunden und z.B. aus Aluminium oder Kunststoff hergestellt sind. Die Lamellen bilden eine flexible, in Umfangsrichtung des Hohlzylinders 3 abbiegbare Bahn 36. Die Enden der Bahn 36 sind bei 18 und 19 durch Spannelemente miteinander verbindbar.

Wie Fig. 3 zeigt, ist an den den Endkappen 4,5 zugewandten Enden der Bahn 36 bzw. des Hohlzylinders 3 an jeweils jeder zweiten Lamelle eine Endplatte 20 angebracht, wobei z.B. durch Schrauben gebildete Stiftverbindungselemente 21 in zum Stirnende der Lamellen 16 hin öffnende Kanäle 22 in den Lamellen eingreifen. Die jede zweite Lamelle bei 23 überlappenden Endplatten 20 verhindern gegenseitige Verschiebungen der Lamellen 16 in deren Längsrichtung. Ferner greifen die Endplatten 20 mit radialen Vorsprüngen 24 in eine Führungsnut 25 in der Mantelfläche 38 des betreffenden Hohlzylinderstumpfes 14,15 ein, sodass die durch die Spannelemente 18,19 und die Hohlzylinderstümpfe 14,15 geformte Hohlzylinderwand stabil mit den Endkappen 4,5 verbunden ist.

Wie Fig. 4 und 5 ferner erkennen lassen, greifen Vorsprünge 26, die von der Mantelfläche 38 der Hohlzylinderstümpfe 14,15 radial vorstehen, jeweils in eine Längsnut 27 an jeder der Lamellen 16 ein.

Die obengenannte Führungsnut 25 grenzt an eine Ringschulter 28 an, deren Höhe etwa der Dicke der Wand des Hohlzylinders 3 entspricht. Dadurch ist eine bis zur Scheibe 12 bzw. 13 der Endkappe 4 bzw. 5 stufenlos durchgehende Wickelfläche für die Aufnahme des Elastomerstrangs 37 gebildet. In eine Öffnung 29 lässt sich das Ende des Elastomerstrangs 37 einführen. Ein auf der Ringschulter 28 über einen Winkel von 180 ° verlaufender Keil 30 füllt in der ersten Wickellage einen Hohlraum aus, der sich beim spiralförmigen Aufwickeln des Elastomerstrangs, dessen Ende in der Öffnung 29 festgehalten wird, ansonsten ergeben würde.

In der in Fig. 1 gezeigten Position liegt die Rolle 2 in den Rahmenöffnungen 10,11 drehfest auf dem unteren Schenkel der Rahmenöffnungen 10,11 auf, wo jeweils eine Auflage 39 mit hohem Reibungskoeffizienten vorgesehen ist. Zum Aufwickeln wie zum Abwickeln des Elastomerstrangs 37 von der Rolle 2 wird eine in Fig. 11 gezeigte Lager- und Antriebsvorrichtung 41 verwendet, die an beiden Stirnenden der Rolle in den betreffenden Hohlzylinderstumpf 8 bzw. 9 eingreift und die Rolle 2 anhebt, sodass sie auf Eingriffselementen der Lager- und Antriebsvorrichtung 41 drehbar ist. Über eines der Eingriffselemente oder beide wird auf die Rolle 2 eine die Auf- bzw. Abwicklung des Elastomerstrangs bewirkende Drehbewegung übertragen.

Nach vollständiger Abwicklung des in dem gezeigten Ausführungsbeispiel über 1000 m langen Elastomerstrangs 37 von der Rolle 2 am Verarbeitungsort des Elastomerstrangs wird die vorangehend beschriebene Vorrichtung für den Rücktransport in einen verkleinerten Zustand gebracht, wobei die Höhe reduziert wird.

Zunächst erfolgt gemäß Fig. 7 eine Demontage des Hohlzylinders 3, indem die Spanneinrichtungen 18,19 gelöst werden und die den Hohlzylinder 3 bildende flexible Bahn 36 von den Hohlzylinderstümpfen 14,15 abgewickelt wird. Die abgewickelte Bahn 36 kann dann platzsparend auf einen durch Verstrebungen gebildeten Boden 31 des Behälters 1 aufgelegt werden, wie dies z.B. aus Fig. 7 ersichtlich ist.

Zur weiteren Verkleinerung der Vorrichtung werden mit den Endkappen 4,5 formschlüssig verbundene Oberteile 32,33 der Seitenwände 6,7 nach oben ausgehoben und gemäß Fig. 8 wie die Bahn 36 auf dem Boden 31 des Behälters 1 über der Bahn 36 abgelegt. Die auf diese Weise abgelegten Vorrichtungsteile verbleiben innerhalb der Höhe die Oberteile 32,33 der Seitenwände 6,7 aufnehmender Stecksockel 34, die längsseitig im Abstand vom Boden 31 über Querverstrebungen 35 miteinander verbunden sind. Die Oberteile bzw. Seitenwände könnten mit dem übrigen Behälter auch über Gelenke verbunden und in Richtung auf den Behälterboden umklappbar sein. Somit ist bei Stoßeinwirkung im Havariefall ein noch festerer Zusammenhalt aller die Vorrichtung bildenden Teile gesichert.

So wie die unverkleinerten Vorrichtungen gemäß Fig. 9 stapelbar sind, können, wie Fig. 10 zeigt, auch für die verkleinerten Vorrichtungen gestapelt werden. Innerhalb der Höhe von drei gestapelten unverkleinerten Vorrichtungen, lassen sich in dem gezeigten Beispiel gestapelt sieben verkleinerte Vorrichtungen unterbringen.

## Patentansprüche

1. Vorrichtung zur Aufnahme eines zu einem Verarbeitungsort zu transportierenden Dichtungsstrangs (37) aus Elastomermaterial und zur Zuführung des Dichtungsstrangs (37) am Verarbeitungsort zu einer von dem Dichtungsstrang (37) Teilstücke abtrennenden und verarbeitenden Vorrichtung (40), mit einer den Dichtungsstrang (37) in Form einer Wicklung aufnehmenden Rolle (2), die einen Hohlzylinder (3) als Rollenkern und scheibenförmige Endkappen (12,13) aufweist, einem die Rolle (2) mit der Wicklung aufnehmenden Transportbehälter (1) und mit Einrichtungen zur Drehung der Rolle (2) innerhalb des Transportbehälters (1) unter Abwicklung des Dichtungsstrangs (37) von der Rolle und Zuführung zu der Verarbeitungsvorrichtung (40),
**dadurch gekennzeichnet,**
**dass** der für die Vorrichtung benötigte Transportraum nach Abwicklung des Dichtungsstrangs (37) von der Rolle (2) durch Zusammenlegen flächenhaft ausgedehnter Vorrichtungsteile in seiner Höhe verringerbar und die in ihrer Höhe verringerte Vorrichtung stapelbar ist, dass von den Endkappen (12,13) je ein in den Hohlzylinder (3) eingreifender Zylinderstumpf (14,15) vorsteht und die Endkappen (12,13) formschlüssig und drehhbar mit je einer von zwei einander gegenüberliegenden Seitenwänden (6,7) des Transportbehälters (1) verbunden sind, dass sich die jeweils formschlüssig mit einer der Seitenwände (6,7) verbundenen Endkappen (12,13) und die betreffenden Seitenwände (6,7) gemeinsam auf den Behälterboden zusammenlegen lassen und dass sich der Hohlzylinder (3) in eine flächenhafte Form überführen oder als Wegwerfteil entsorgen lässt.

2. Vorrichtung nach Anspruch 1,
**dadurch gekennzeichnet,**
**dass** der Hohlzylinder (3) zerlegbar aus sich entlang von Mantellinien des Hohlzylinders erstreckenden Strängen oder durch eine in Umfangsrichtung des Hohlzylinders (3) biegbare, flexible Bahn (36) gebildet ist, deren Enden miteinander verbindbar sind.

3. Vorrichtung nach einem der Ansprüche 1 bis 2,
**dadurch gekennzeichnet,**
**dass** von den Endkappen (12,13) unter Formung des Hohlzylinders (3) je ein Zylinderstumpf (14,15) vorsteht.

4. Vorrichtung nach Anspruch 2 oder 3,
**dadurch gekennzeichnet,**
**dass** die flexible Bahn (36) unter Spannung auf die Mantelflächen (38) der Zylinderstümpfe (14,15) wickelbar ist.

5. Vorrichtung nach einem der Ansprüche 2 bis 4,
**dadurch gekennzeichnet,**
**dass** die flexible Bahn (36) in der Art einer Jalousie aus gelenkig miteinander verbundenen Lamellen (16) gebildet ist.

6. Vorrichtung nach einem der Ansprüche 3 bis 5,
**dadurch gekennzeichnet,**
**dass** die flexible Bahn (36) an ihren den Endkappen (4,5) zugewandten Rändern Vorsprünge (24) für den Eingriff in eine Führung (25) in der betreffenden Endkappe (4,5) aufweist.

7. Vorrichtung nach Anspruch 6,
**dadurch gekennzeichnet,**
**dass** die Führung durch eine über den Umfang der Mantelfläche (38) des Hohlzylinderstumpfs (14,15) durchgehende Nut (25) in der Mantelfläche (38) gebildet ist.

8. Vorrichtung nach einem der Ansprüche 3 bis 7,
**dadurch gekennzeichnet,**
**dass** die Einrichtungen zur Drehung der Rolle (2) Elemente (26,27) zur drehfesten Ankopplung des Hohlzylinders (3) an die Endkappen (4,5) umfassen.

## Claims

1. Apparatus by means of which a sealing strand (37) which is made of elastomer material and is to be transported to a processing location is accommodated and by means of which the sealing strand (37), at the processing location, is fed to an apparatus (40) which severs pieces from the sealing strand (37) and processes the same, having a roll (2), which accommodates the sealing strand (37) in the form of a coil and has a hollow cylinder (3) forming a roll core and also has disc-form end caps (12, 13), having a transporting container (1), which accommodates the roll (2) with the coil, and having devices for rotating the roll (2) within the transporting container (1), the sealing strand (37) in the process being unwound from the roll and fed to the processing apparatus (40),
**characterized**
**in that** the amount of transporting space required for the apparatus can be reduced in height, once the sealing strand (37) has been unwound from the roll (2), by virtue of planar-extent apparatus parts being collapsed, and the reduced-height apparatus can be stacked, in that a respective cylinder stub (14, 15) projects from the end caps (12, 13) and engages in the hollow cylinder (3), and the end caps (12, 13) are connected in a form-fitting and rotatable manner to in each case one of two opposite side walls (6, 7) of the transporting container (1), in that the end caps (12, 13), which are each connected in a form-fitting manner to one of the side walls (6, 7), and the relevant side walls (6, 7) together can be collapsed onto the container base, and in that the hollow cylinder (3) can be transferred into a planar form or thrown away as a disposable part.

2. Apparatus according to Claim 1,
**characterized**
**in that** the hollow cylinder (3) is formed in a collapsible manner from sections which extend along lateral lines of the hollow cylinder or by a flexible web (36), which can be flexed in the circumferential direction of the hollow cylinder (3) and of which the ends can be connected to one another.

3. Apparatus according to either of Claims 1 and 2,
**characterized**
**in that** a respective cylinder stub (14, 15) projects from the end caps (12, 13) to form the hollow cylinder (3).

4. Apparatus according to Claim 2 or 3,
**characterized**
**in that** the flexible web (36) can be wound onto the lateral surfaces (38) of the cylinder stubs (14, 15) under tension.

5. Apparatus according to one of Claims 2 to 4,
**characterized**
**in that** the flexible web (36) is formed in the manner of a blind from slats (16) which are connected to one another in an articulated manner.

6. Apparatus according to one of Claims 3 to 5,
**characterized**
**in that**, along its peripheries which are directed towards the end caps (4, 5), the flexible web (36) has protrusions (24) for engagement in a guide (25) in the relevant end cap (4, 5).

7. Apparatus according to Claim 6,
**characterized**
**in that** the guide is formed by a groove (25) in the lateral surface (38) of the hollow-cylinder stub (14, 15), said groove being continuous over the circumference of the lateral surface (38).

8. Apparatus according to one of Claims 3 to 7,
**characterized**
**in that** the devices for rotating the roll (2) comprise elements (26, 27) for coupling the hollow cylinder (3) in a rotationally fixed manner to the end caps (4, 5).

## Revendications

1. Dispositif pour recevoir un cordon d'étanchéité (37) en matériau élastomère à transporter vers un site de mise en oeuvre et pour introduire le cordon d'étanchéité (37), au site de mise en oeuvre, dans un dispositif (40) séparant des morceaux à partir du cordon d'étanchéité (37) et les mettant en oeuvre, présentant un rouleau (2) recevant le cordon d'étanchéité (37) sous forme d'un bobinage, qui présente un cylindre creux (3) en tant que noyau de rouleau et des capots d'extrémité (12, 13) en forme de disque, un récipient de transport (1) recevant le rouleau (2) pourvu du bobinage et des dispositifs pour faire tourner le rouleau (2) à l'intérieur du récipient de transport (1) tout en déroulant le cordon d'étanchéité (37) du rouleau et en l'introduisant dans le dispositif de mise en oeuvre (40), **caractérisé en ce que** l'espace de transport nécessaire pour le dispositif, après le déroulement du cordon d'étanchéité (37) du rouleau (2), peut être diminué en hauteur par repliage de parties de dispositif étendues plates et le dispositif dont la hauteur est diminuée est empilable, **en ce qu'**un bout de cylindre (14, 15) s'insérant dans le cylindre creux (3) fait à chaque fois saillie à partir des capots d'extrémité (12,13) et les capots d'extrémité (12, 13) sont reliés par complémentarité de forme et de manière à pouvoir tourner à une paroi respective parmi les deux parois latérales (6, 7) opposées l'une à l'autre du récipient de transport (1), **en ce que** les capots d'extrémité (12, 13) à chaque fois reliés par complémentarité de forme avec l'une des parois latérales (6, 7) et les parois latérales en question (6,7) peuvent être repliés ensemble sur le fond du récipient et **en ce que** le cylindre creux (3) peut être transformé en une forme plane ou évacué en tant que pièce jetable.

2. Dispositif selon la revendication 1, **caractérisé en ce que** le cylindre creux (3) est formé de manière démontable à partir de brins s'étendant le long de lignes d'enveloppe du cylindre creux ou par une bande (36) souple courbable dans la direction périphérique du cylindre creux (3), dont les extrémités peuvent être reliées l'une à l'autre.

3. Dispositif selon l'une quelconque des revendications 1 à 2, **caractérisé en ce qu'**un bout cylindrique (14, 15) fait saillie à partir de chaque capot d'extrémité (12, 13) tout en formant le cylindre creux (3).

4. Dispositif selon la revendication 2 ou 3, **caractérisé en ce que** la bande souple (36) peut être enroulée en traction sur les surfaces enveloppantes (38) des bouts de cylindre (14, 15).

5. Dispositif selon l'une quelconque des revendications 2 à 4, **caractérisé en ce que** la bande souple (36) est formée comme un store à partir de lamelles (16) reliées de manière articulée les unes aux autres.

6. Dispositif selon l'une quelconque des revendications 3 à 5, **caractérisé en ce que** la bande souple (36) présente des parties en saillie (24) au niveau de ses bords orientés vers les capots d'extrémité (4, 5) pour l'insertion dans un guidage (25) dans le capot d'extrémité (4, 5) associé.

7. Dispositif selon la revendication 6, **caractérisé en ce que** le guidage est formé par une rainure (25) continue sur la périphérie de la surface enveloppante (38) du bout de cylindre creux (14, 15) dans la surface enveloppante (38).

8. Dispositif selon l'une quelconque des revendications 3 à 7, **caractérisé en ce que** les dispositifs pour la rotation du rouleau (2) comprennent des éléments (26, 27) pour l'accouplement solidaire en rotation du cylindre creux (3) avec les capots d'extrémité (4, 5).
